# EUROPÄISCHE PATENTSCHRIFT

(11) **EP 0 391 238 B1**
(45) Veröffentlichungstag und Bekanntmachung des Hinweises auf die Patenterteilung: **13.01.1993**
(21) Anmeldenummer: 90105951.9
(22) Anmeldetag: 28.03.1990
(51) Int. Cl.: E05C 17/16

(54) **Vorrichtung zur Arretierung eines Klappteiles**
Means for holding a pivoting panel
Moyens d'arrêt pour panneau pivotant

(30) Priorität: 07.04.1989 DE 3911319
(43) Veröffentlichungstag der Anmeldung: 10.10.1990
(73) Patentinhaber: DEERE & COMPANY, Moline, Illinois 61265 (US)
(72) Erfinder: Wiedehage, Horst, D-6800 Mannheim 81 (DE); Christ, Peter, D-6140 Bensheim 6 (DE)
(74) Vertreter: Feldmann, Bernhard

(56) Entgegenhaltungen:
- EP-A- 0 284 890
- DE-A- 2 217 797
- DE-B- 1 037 918
- FR-A- 2 335 136
- US-A- 2 550 008

## Beschreibung

Die Erfindung betrifft eine Vorrichtung zur Arretierung eines um eine Achse schwenkbaren Klappteils, insbesondere eines in wenigstens eine Position ausschwenkbaren Fensters oder einer Dachluke eines Fahrzeuges gemäß den Merkmalen des Oberbegriffes des Patentanspruches 1 oder 5.

Insbesondere bei Kraftfahrzeugen finden Klappteile, z. B. Fenster oder Dachluken Anwendung, die in unterschiedliche Positionen gebracht werden können. In diesen Positionen werden die Klappteile so festgestellt, daß ein unbeabsichtigtes Verschwenken des Klappteils auch bei Fahrterschütterungen oder Fahrtwind nicht erfolgt.

Um ein Klappteil in eine neue Lage zu bringen und dort zu arretieren, müssen meistens beide Hände benutzt werden. Mit einer Hand wird beispielsweise ein Handgriff zum Ausschwenken des Klappteils ergriffen, während die andere Hand einen Feststellmechanismus bedient. Diese Art der Betätigung ist umständlich und unbequem, insbesondere dann, wenn das Klappteil bzw. dessen Feststellmechanismus schlecht zugänglich ist.

Die US-A-2,550,008 beschreibt eine Vorrichtung zur Arretierung eines Klappteils mit den Merkmalen des Oberbegriffes des Patentanspruches 1 oder 5. Die Erweiterung in der Nut der Führungsschiene liegt hier am äußersten freien Ende der Führungsschiene, so daß sich das Klappteil nur in einer völligen Offenstellung arretieren läßt.

Durch die DE-OS 26 16 237 ist eine Dachluke für ein Nutzfahrzeug bekannt geworden, deren Lukendeckel sich in unterschiedliche Öffnungsstellungen bringen und dort arretieren läßt. Zu diesem Zweck ist am Lukendeckel eine Kulisse mit mehreren als Ausbuchtungen ausgebildeten Raststellungen angebracht, in die der Zapfen eines im Dachausschnitt angelenkten Arretierhebels eingreift. Der Zapfen ist durch eine M-förmige Blattfeder einseitig in Richtung der Ausbuchtungen verspannt. Dies soll ein sicheres Einrasten des Zapfens und damit des Lukendeckels ermöglichen, so daß die Raststellung auch bei Erschütterungen beibehalten wird. Die Ausbildung der Kulisse im Lukendeckelrahmen stellt einen relativ aufwendigen Arbeitsprozeß dar. Ferner sind beim öffnen und Schließen des Lukendeckels jeweils die Widerstände der Raststellungen zu überwinden. Eine sichere Arretierung auch unter extremen Bedingungen bietet die bekannte Vorrichtung nicht.

Die der Erfindung zugrunde liegende Aufgabe wird darin gesehen, eine Arretiervorrichtung gemäß den Merkmalen des Oberbegriffes des Patentanspruches 1 oder 5 so auszubilden, daß sie die zuverlässige Arretierung eines Klappteils auch bei Erschütterungen in vorgebbaren Arretierstellungen ermöglicht, einfach herstellbar und leicht bedienbar ist.

Die Aufgabe wird erfindungsgemäß durch die kennzeichnenden Merkmale des Patentanspruches 1 bzw. 5 gelöst. Die Kulisse ist dabei derart ausgebildet, daß sie in der Regel die Erweiterung der Führungsschiene abdeckt und lediglich bei Erreichen einer Arretierstellung freigibt, so daß in dieser Stellung der Stift in die Erweiterung der Führungsschiene eingreifen und sich an einer Seitenfläche der Erweiterung abstützen kann.

Bei Verschwenken des Klappteils gleitet der Stift entlang der Nut, bis er eine Erweiterung (Einbuchtung) erreicht. Ist diese Einbuchtung nicht durch die Kulisse verdeckt, so gleitet der Stift in die Einbuchtung und stützt sich an einer Seitenfläche der Einbuchtung ab, wodurch das Klappteil in dieser Stellung gehalten wird. Es handelt sich hierbei um eine formschlüssige Verbindung, die lediglich durch Verschwenken des Klappteils eingenommen wird, was mit einer Hand durch Betätigung eines am Klappteil befestigten Handgriffes erfolgen kann. Der Formschluß ist hier einem Reibschluß vorzuziehen, da er sich ohne zusätzliche Maßnahmen (zweite Hand) selbsttätig einstellt, und eine zuverlässige Arretierung auch bei starken Vibrationen und Erschütterungen sowie gegebenenfalls bei Fahrtwind gewährleistet. Ist hingegen die Einbuchtung durch die Kulisse verdeckt, so findet hier keine Arretierung statt. Vielmehr läßt sich das Klappteil weiter verschwenken, wobei der Stift weiter längs der Nut gleitet, bis er gegebenenfalls eine weitere Einbuchtung bzw. das Nutende erreicht.

Die erfindungsgemäße Arretiervorrichtung läßt sich kostengünstig durch einfache Stanz- bzw. Biegeteile realisieren und beansprucht sehr wenig Platz. Sie kann in einem für den Bediener unzugänglichen Bereich liegen, da keine direkte Betätigung des Mechanismus erforderlich ist. Diese Arretiervorrichtung ist besonders vorteilhaft anwendbar bei Front- oder Heckfenstern oder bei Dachluken von Fahrzeugen, insbesondere von Arbeitsfahrzeugen wie Ackerschleppern, die in verschiedenen Positionen offengehalten werden sollen. Eine Anordnung der Führungsschiene parallel zu einer Gasfeder, deren Gasdruck ausgenutzt wird, um den Öffnungsdruck für das Klappteil zu liefern, ist besonders vorteilhaft.

Die Kulisse weist eine Längsnut mit einer Einbuchtung auf, deren Gestalt der Einbuchtung in der Führungsschienennut entspricht und in die ebenfalls der Stift eingreift. Die Kulissennut ist jedoch kürzer als die Führungsschienennut, so daß beim Öffnen und Schließen des Klappteils die Enden der Kulissennut rasch erreicht werden und die Kulisse durch den Stift längs der Führungsschiene verschoben wird. Durch diese Verschiebung lassen sich die Einbuchtungen der Führungsschiene und der Kulisse zur Deckung bringen, so daß der Stift in diese Einbuchtungen eingreifen und die Verriegelung bewirken kann.

Gewöhnlich läßt sich die Führungsschiene so anordnen, daß sie sich infolge der auf sie wirkenden Schwerkraft um ihre Schwenklagerstelle bei Erreichen der Arretierposition derart verschwenkt, daß bei sich überdeckenden Einbuchtungen der Stift in diese eingreift. Diese Schwenkbewegung läßt sich jedoch auch vorteilhaft durch Anbringen einer Feder, vorzugsweise einer Torsionsfeder, bewirken und unterstützen.

Zweckmäßigerweise ist die Einbuchtung assymmetrisch ausgebildet und weist eine zurückspringende sowie eine schräg auslaufende seitliche Flanke auf. Die zurückspringende Flanke nimmt bei Arretierstellung den Stift auf und verhindert, daß die Führungsschiene aus der Arretierstellung springt und das Klappteil sich weiter bewegen (z.B. Öffnen) läßt. Ist die Arretierung so ausgelegt, daß in weiteres Öffnen des Klappteils in der Arretierstellung formschlüssig vermieden wird, so wird sich zweckmäßigerweise die zurückspringende Flanke auf der der Schwenklagerstelle der Führungsschiene abgewandten Seite der Einbuchtung befinden.

Um ein ungewolltes Verschieben der Kulisse auf der Führungsschiene zu vermeiden, läßt sich die Kulisse vorzugsweise lediglich unter Überwindung von Gleitreibungskräften verschieben. Zu diesem Zweck können an der Kulisse federnde Laschen angeformt sein, die sich federnd an die Führungsschiene anlegen und einen Reibschluß herstellen.

Einer besonders bevorzugten Ausgestaltung der Erfindung zufolge ist zwischen Klappteil und Aufnahmeteil wenigstens ein eine Schwenkkraft erzeugender Kraftantrieb angeordnet, der in einer Arretierstellung den Stift gegen die zurückspringende Flanke der Einbuchtung drückt. Der Kraftantrieb ist z.B. ein hydraulisches oder mechanisches Federelement, z.B. ein Hydraulikzylinder oder eine Gasfeder. Letztere ist ein billiges, handelsübliches Bauteil. Der Kraftantrieb ist so ausgelegt, daß er je nach Anwendungsfall eine Verschwenkung des Klappteils vom Aufnahmeteil weg oder zu ihm hin bewirken kann. Bei Dachluken ist es zweckmäßig, die Antriebskraft zum Öffnen auszunutzen. Hierbei verhindert in der Arretierstellung die zurückspringende Flanke der Einbuchtung ein weiteres Öffnen infolge der Wirkung des Kraftantriebes. Vorzugsweise sind die Arretiervorrichtung und der Kraftantrieb in etwa parallel angeordnet und im wesentlichen als eine montierbare Baueinheit ausgebildet.

Die Antriebskraft wird erfindungsgemäß so bemessen, daß sie ausreicht, um das Schwenkteil, beispielsweise gegen Schwerkraft, in seine maximale Stellung zu verschwenken. In der maximalen Stellung soll das Schwenkteil auch bei Erschütterungen oder gegebenenfalls Fahrtwind zuverlässig gehalten werden. Es ist vorteilhaft, wenn die Antriebskraft den 1,7fachen Wert aufweist, der erforderlich wäre, um das Klappteil in seiner maximalen Stellung im Gleichgewicht zu halten. Bei der Bemessung der Antriebskraft ist die von Hand aufbringbare Kraft zum Verschwenken des Klappteils zu berücksichtigen.

Statt Anwendung eines Kraftantriebes kann in einigen Fällen auch die Schwerkraft ausgenutzt werden, um das Klappteil in Richtung einer ausgeschwenkten Stellung vorzubelasten.

Die Erfindung bezieht sich ferner auf die Dachluke eines Fahrzeuges, insbesondere eines landwirtschaftlichen oder Baufahrzeuges, mit einer erfindungsgemäßen Arretiervorrichtung.

Weitere vorteilhafte Ausgestaltungen und Weiterbildungen der Erfindung sind den Unteransprüchen sowie der nachfolgenden Figurenbeschreibung zu entnehmen. In der Figurenbeschreibung wird ein in der Zeichnung dargestelltes Ausführungsbeispiel der Erfindung näher erläutert.

Es zeigt:
Fig. 1 die schematische Perspektivdarstellung der erfindungsgemäßen Dachluke eines Ackerschleppers mit angedeuteter Arretiervorrichtung,
Fig. 2 die erfindungsgemäße Arretiervorrichtung mit Gasdruckzylinder in zusammengebautem Zustand,
Fig. 3 und 4 Seiten- und Stirnansicht der Kulisse,
Fig. 5 und 6 Seiten- und Stirnansicht der Führungsschiene.

Aus der Fig. 1 ist der Ausschnitt eines Ackerschlepperdaches 10 dargestellt, in das eine Dachluke 12 eingelassen ist. Die Dachluke 12 ist in halbgeöffneter Stellung dargestellt. Sie läßt sich um eine Achse, die durch zwei Scharniere 14 gebildet wird, gegenüber dem im Dach 10 festgelegten, als Aufnahmeteil ausgebildeten Rahmenteil 16 verschwenken. Im Rahmenteil 16 sind die üblichen Dichtungselemente integriert, die einen regendichten Verschluß ermöglichen.

Die Dachluke 12 läßt sich von innen aus öffnen und schliessen, indem mit einer Hand ein auf der Dachlukenfläche angeordneter, in der Figur nicht sichtbarer Handgriff ergriffen und in vertikaler Richtung betätigt wird. Zwischen dem Rahmenteil 16 und einem nicht näher dargestellten Rahmen der Dachluke 12 ist die erfindungsgemäße Arretiervorrichtung 18 angedeutet. Im Bedarfsfall läßt sich parallel zu dieser Arretiervorrichtung 18 auf der anderen Seite der Dachluke 12 eine zweite Arretiervorrichtung anbringen.

Die Arretiervorrichtung 18 ist in Fig. 2 näher dargestellt. Sie besteht im wesentlichen aus einer Gasfeder 20, einer Führungsschiene 22, sowie einer Kulisse 24. Die Führungsschiene 22 und die Kulisse 24 sind in den Fig. 3 bis 6 detailliert dargestellt.

Gemäß Fig. 2 besteht die Gasfeder im wesentlichen aus einem Gasdruckzylinder 26 und einer Kolbenstange 28. Das freie Ende des Gasdruckzylinders 26 trägt eine Lasche 30, die mittels eines Bolzens 32 gelenkig mit zwei am Rahmen der Dachluke 12 befestigten Laschen 34, 36 festgelegt ist. Das freie Ende der Kolbenstange 28 trägt ebenfalls eine Lasche 38, die mittels eines Bolzens 40 zwischen zwei am Rahmenteil 16 des Außendaches befestigten Laschen 42, 44 verschwenkbar gelagert ist. Die Gasfeder 20 ist derart vorgespannt, daß sie bestrebt ist, die Kolbenstange 28 aus dem Gasdruckzylinder 26 herauszudrücken. Sie bringt damit eine Schwenkkraft auf, die eine nichtarretierte Dachluke 12 öffnet und sie in einer geöffneten Position hält. Die Federkraft der Gasfeder 20 ist so ausgelegt, daß sie um den Faktor 1,7 größer ist als die zum Öffnen der Dachluke 12 mindestens erforderliche Kraft.

Auf dem der Kolbenstange 28 zugewandten Ende der Gasdruckzylindermantelfläche ist ein Ring 46 befestigt, welcher einen radial nach außen weisenden Stift 48 trägt. Zwischen dem Stift 48 und dem Bolzen 40 ist eine Führungsschiene 22 angeordnet. Wie die Fig. 5 und 6 zeigen, besteht die Führungsschiene 22 im wesentlichen aus einem flachen Metallstreifen, der an seinem einen Ende eine Bohrung 50 aufweist. Annähernd über die gesamte Länge der Führungsschiene 22 erstreckt sich eine längs verlaufende Nut 52. Diese Nut 52 weist auf einer Seite eine Einbuchtung (Erweiterung) 54 auf. Die Einbuchtung 54 ist assymmetrisch ausgebildet. Ihre der Bohrung 50 zugewandte Flanke 56 ist so ausgebildet, daß die Einbuchtung 54 schräg in die Nut 52 ausläuft. Die gegenüberliegende andere Flanke 58 ist zurückspringend ausgebildet, so daß sich zwischen Einbuchtung 54 und Nut 52 eine hervorspringende Nase 60 ausbildet. In montiertem Zustand nimmt die Bohrung 50 den Bolzen 40 auf, so daß sich die Führungsschiene 22 um diesen Bolzen 40 verschwenken läßt. Der Stift 48 ist gleitbar in der Nut 52 angeordnet. Eine Sicherungsscheibe 62 ist am äußeren Stiftende befestigt, um zu vermeiden, daß die Führungsschiene 22 vom Stift 48 abgleitet. Beim Öffnen und Schließen der Dachluke 12 verschiebt sich der Stift 48 längs der Nut 52 der Führungsschiene 22.

Die Fig. 3 und 4 stellen die Kulisse 24 dar. Es handelt sich dabei um ein aus Blech geformtes Teil, welches im Querschnitt im wesentlichen C-förmig ausgebildet ist (Fig. 4). Die Kulisse 24 läßt sich in Längsrichtung über die Führungsschiene 22 schieben, so daß die beiden freien Schenkel 64, 66 die Führungsschiene 22 umgreifen. In ihrem Basisteil 68 weist die Kulisse 24 eine sich im wesentlichen über ihre gesamte Länge erstreckende Nut 70 auf. Diese Nut 70 korrespondiert mit der Nut 52 der Führungsschiene 22, auch wenn sie insgesamt nicht ganz so lang ist. An einem Ende der Kulisse 24 weitet sich die Nut 70 in eine Einbuchtung 72 auf. Diese Einbuchtung 72 ist hinsichtlich ihrer Breite und ihrer steilen Flanke 74 der Einbuchtung 54 der Führungsschiene 22 entsprechend ausgebildet, auch wenn bei der Kulisse 24 die besondere Ausbildung der Nase 60 entfallen kann. An dem der Einbuchtung 72 gegenüberliegenden Ende der Kulisse 24 befinden sich zwei abgewinkelte Laschen 76, 78. Diese Laschen 76, 78 legen sich in zusammengebautem Zustand federnd gegen die Seitenflächen der Führungsschiene 22 an und bilden so einen Reibschluß zwischen den beiden Bauteilen 22, 24. Dieser Reibschluß verhindert es, daß die Kulisse 24 sich infolge der Schwerkraft längs der Führungsschiene 22 bewegt. Eine Verschiebung tritt nur dann ein, wenn der Stift 48 eines der beiden Nutenden 80, 82 erreicht und überfährt.

Die Einbuchtungen 54, 72 liegen bei zusammengebauter Arretiervorrichtung 18 auf der nach oben weisenden Seite der Führungsschiene 22 bzw. der Kulisse 24. Erreicht der Stift 48 diese Einbuchtungen 54, 72, so kippt die Führungsschiene 22 infolge ihrer Schwerkraft etwas nach unten, so daß der Stift 48 in den Bereich der Einbuchtung 54, 72 eindringt. Um diese Kippbewegung zu unterstützen, ist eine Torsionsfeder 84 vorgesehen, die um den als Schwenklagerstelle ausgebildeten Bolzen 40 gewunden ist und sich einenends an dem Rahmenteil 16 und anderenends an der Führungsschiene 22 abstützt.

Die Funktionsweise der erfindungsgemäßen Arretiervorrichtung ist folgende: Beim Öffnen der Dachluke 12 fährt die Gasfeder 20 vollständig aus, da zunächst die Einbuchtung 54 der Führungsschiene 22 durch den Basisteil 68 der Kulisse 24 verdeckt ist. Erst in der letzten Phase der Öffnungsbewegung gelangt der Stift 48 an das Nutende 80, so daß beim weiteren Öffnen die Kulisse 24 auf der Führungsschiene 22 zu deren freien Ende hin verschoben wird. Beim Erreichen der Endlage überdecken sich die beiden Einbuchtungen 54, 72 von Führungsschiene 22 und Kulisse 44. Bei einer nun einsetzenden Schließbewegung der Dachluke 12 verharrt die Kulisse 24 zunächst infolge der Federkraft der Laschen 76, 78 relativ zur Führungsschiene 22 in ihrer exponierten Position. Erreicht der Stift 48 beim Schließvorgang die sich deckenden Einbuchtungen 54, 72, so klappt die Führungsschiene 22 infolge ihrer Schwerkraft und der Torsionsfeder 84 nach unten, so daß der Stift 48 in den Bereich der Einbuchtungen 54, 72 eindringt. Wird in dieser Lage der Schließvorgang beendet und die Dachluke 12 freigegeben, so setzt infolge der Kraft der Gasfeder (20) wieder eine Öffnungsbewegung ein, die jedoch unterbrochen wird, sobald der Stift 48 den zurückspringenden Endbereich 58 der Einbuchtung 54 erreicht hat. Ein Öffnen der Dachluke 12 über diesen Anschlag hinaus ist nun nicht möglich. Die Dachluke 12 bleibt in dieser mittleren Stellung stehen, da sie infolge der Druckkraft der Gasfeder 20 offen gehalten wird. Ein Schließen ist nur durch Überwindung der Gasfederkraft möglich.

Wird die Dachluke 12 aus ihrer mittleren, arretierten Position heraus wieder geschlossen, so erreicht der Stift 48 das untere Ende 82 der Kulisse 24, so daß bei weiterem Schließvorgang die Kulisse unter Überwindung der durch die federnden Laschen 76, 78 aufgebrachten Reibkraft längs der Führungsschiene 22 in Richtung auf die Schwenklagerstelle 50 verschoben wird. Dabei verschließt sich auch wieder die Einbuchtung 54, welche durch das Basisteil 68 der Kulisse 24 abgedeckt wird, womit die Ausgangsstellung wieder erreicht ist.

Die Arretierstellung ist damit nur zu erreichen, indem die Dachluke 12 zunächst vollständig geöffnet und dann bis in die halbgeschlossene Arretierstellung zurückgefahren wird. Aus dieser Arretierstellung heraus läßt sich die Dachluke 12 nicht mehr öffnen, sondern lediglich durch Überwindung der Gasfederkraft schließen. Da beim Öffnen und Schließen der Dachluke 12 der Arretiermechanismus nicht betätigt zu werden braucht, kann dieser an einer für den Bediener nicht zugänglichen Stelle angebracht werden.

## Patentansprüche

1. Vorrichtung zur Arretierung eines um eine Achse schwenkbaren Klappteils, insbesondere eines in wenigstens eine Position ausschwenkbaren Fensters oder einer Dachluke eines Fahrzeuges, wobei zwischen Klappteil (12) und einem Aufnahmeteil (16) wenigstens eine Führungsschiene (22) mit einer in etwa längs verlaufenden Nut (52), die wenigstens eine Erweiterung (54) aufweist, angeordnet ist, wobei die Führungsschiene (22) einenends an einem der Teile (12, 16) schwenkbar gelagert ist und in ihrer Nut (52) einen mit dem anderen Teil (12, 16) verbundenen Stift (48) aufnimmt, wobei eine längs der Führungsschiene (22) verschiebbare Kulisse (24) mit einer in etwa längs verlaufenden Nut (70) mit einer Erweiterung (72), deren Gestalt in etwa der Erweiterung (54) in der Nut (52) der Führungsschiene (22) entspricht, vorgesehen ist, wobei der Stift (48) in die Nut (70) der Kulisse (24) eingreift und beim Erreichen eines Nutendes (80, 82) der Kulisse (24) diese längs der Führungsschiene (22) verschiebt, und wobei in Offenstellung des Klappteils (12) die Erweiterung (72) in der Nut (70) der Kulisse (24) die Erweiterung (54) in der Nut (52) der Führungsschiene (22) überdeckt, dadurch gekennzeichnet, daß die Erweiterung (54) in der Nut (52) der Führungsschiene (22) mit einem Abstand vom Nutende angeordnet ist, der der gewünschten Arretierstellung entspricht, daß der Stift (48) so mit dem jeweiligen Teil (12, 16) verbunden ist, daß in völliger Offenstellung des Klappteils (12) der Stift (48) an dem der Erweiterung (72) der Nut (70) der Kulisse (24) gegenüberliegenden Nutende (80) steht, und daß in Schließstellung des Klappteils (12) der Stift (48) an dem an der Erweiterung (72) der Nut (70) der Kulisse (24) liegenden Nutende (82) steht, wobei ein Basisteil (68) der Kulisse (24) die Erweiterung (54) in der Nut (52) der Führungsschiene (22) abdeckt.

2. Vorrichtung nach Anspruch 1, dadurch gekennzeichnet, daß zwischen Klappteil (12) und Aufnahmeteil (16) wenigstens ein eine Schwenkkraft erzeugender Kraftantrieb (20) derart angeordnet ist, daß in der Arretierstellung der Stift (48) durch die Schwenkkraft gegen eine Seitenfläche (58) der Erweiterung (54) gedrückt wird.

3. Vorrichtung nach Anspruch 2, dadurch gekennzeichnet, daß die Schwenkkraft des Kraftantriebes (20) ausreicht, um das Klappteil (12) in seine maximale Stellung zu verschwenken und es in dieser Stellung zuverlässig zu halten.

4. Vorrichtung nach Anspruch 2 oder 3, dadurch gekennzeichnet, daß als Kraftantrieb eine Gasfeder (20) dient, deren Gasdruckzylinder (26) und Kolbenstange (28) jeweils mit dem Klappteil (12) bzw. Aufnahmeteil (16) gelenkig verbunden sind.

5. Vorrichtung zur Arretierung eines um eine Achse schwenkbaren Klappteils, insbesondere eines in wenigstens eine Position ausschwenkbaren Fensters oder einer Dachluke eines Fahrzeuges, wobei zwischen Klappteil (12) und einem Aufnahmeteil (16) wenigstens eine Führungsschiene (22) mit einer in etwa längs verlaufenden Nut (52), die wenigstens eine Erweiterung (54) aufweist, angeordnet ist, wobei die Führungsschiene (22) einenends an einem der Teile (12, 16) schwenkbar gelagert ist und in ihrer Nut (52) einen Stift (48) aufnimmt, wobei eine längs der Führungsschiene (22) verschiebbare Kulisse (24) mit einer in etwa längs verlaufenden Nut (70) mit einer Erweiterung (72), deren Gestalt in etwa der Erweiterung (54) in der Nut (52) der Führungsschiene (22) entspricht, vorgesehen ist, wobei der Stift (48) in die Nut (70) der Kulisse (24) eingreift und beim Erreichen eines Nutendes (80, 82) der Kulisse (24) diese längs der Führungsschiene (22) verschiebt, und wobei in Offenstellung des Klappteils (12) die Erweiterung (72) in der Nut (70) der Kulisse (24) die Erweiterung (54) in der Nut (52) der Führungsschiene (22) überdeckt, dadurch gekennzeichnet, daß die Erweiterung (54) in der Nut (52) der Führungsschiene (22) mit einem Abstand vom Nutende angeordnet ist, der der gewünschten Arretierstellung entspricht, daß der Stift (48) so mit dem jeweiligen Teil (12, 16) verbunden ist, daß in völliger Offenstellung des Klappteils (12) der Stift (48) an dem der Erweiterung (72) der Nut (70) der Kulisse (24) gegenüberliegenden Nutende (80) steht, und daß in Schließstellung des Klappteils (12) der Stift (48) an dem an der Erweiterung (72) der Nut (70) der Kulisse (24) liegenden Nutende (82) steht, wobei ein Basisteil (68) der Kulisse (24) die Erweiterung (54) in der Nut (52) der Führungsschiene (22) abdeckt, daß ferner zwischen Klappteil (12) und Aufnahmeteil (16) wenigstens ein eine Schwenkkraft erzeugender Kraftantrieb (20) derart angeordnet ist, daß in der Arretierstellung der Stift (48) durch die Schwenkkraft gegen eine Seitenfläche (58) der Erweiterung (54) gedrückt wird, daß ferner als Kraftantrieb eine Gasfeder (20) dient, deren Gasdruckzylinder (26) und Kolbenstange (28) jeweils mit dem Klappteil (12) bzw. Aufnahmeteil (16) gelenkig verbunden sind, daß ferner das freie Ende der Kolbenstange (28) sowie die Führungsschiene (22) über ein Schwenklager (40) am Aufnahmeteil (16) befestigt sind, daß ferner das gegenüberliegende Ende des Gasdruckzylinders (26) gelenkig am Klappteil (12) befestigt ist, und daß der Gasdruckzylinder (26) eine Aufnahme (46) trägt, an der der Stift (48) befestigt ist.

6. Vorrichtung nach einem der Ansprüche 1 bis 5, dadurch gekennzeichnet, daß eine Feder (84) vorgesehen ist, die an der Führungsschiene (22) angreift, um diese um ihre Schwenklagerstelle (40) zur der Erweiterung (54, 72) abgewandten Seite zu verschwenken.

7. Vorrichtung nach einem der Ansprüche 1 bis 6, dadurch gekennzeichnet, daß die Erweiterung (54) auf ihrer bezüglich der Längsrichtung der Führungsschiene (22) einen Seite zurückspringend ausgebildet ist, so daß sich eine vorstehende, den Stift (48) einfangende Nase (60) ausbildet, und auf ihrer anderen Seite schräg (56) in die Nut (52) ausläuft.

8. Vorrichtung nach Anspruch 7, dadurch gekennzeichnet, daß sich die Nase (60) auf der der Schwenklagerstelle (50) der Führungsschiene (22) abgewandten Seite der Erweiterung (54) befindet.

9. Vorrichtung nach einem der Ansprüche 1 bis 8, dadurch gekennzeichnet, daß zwischen Führungsschiene (22) und Kulisse (24) ein Reibschluß besteht, der eine Verschiebung nur bei Überwindung von Reibungskräften erlaubt.

10. Vorrichtung nach Anspruch 9, dadurch gekennzeichnet, daß an der Kulisse (24) federnde Laschen (76, 78) angeformt sind, die im wesentlichen längs der Führungsschiene (22) ausgerichtet sind und sich federnd an diese anlegen.

11. Dachluke eines Fahrzeuges, insbesondere eines landwirtschaftlichen Fahrzeugs oder eines Baufahrzeugs, dadurch gekennzeichnet, daß sie wenigstens eine Vorrichtung zur Arretierung nach einem der Ansprüche 1 bis 10 enthält, wobei das Klappteil die Dachluke (12) und das Aufnahmeteil das Fahrzeugdach (10) ist.

## Claims

1. Device for locking a hinged portion pivotable about an axis, in particular a window or roof hatch of a vehicle which can be pivoted out into at least one position, wherein between the hinged portion (12) and a receiving portion (16) is arranged at least one guide rail (22) with an approximately longitudinally extending groove (52) which comprises at least one wider portion (54), wherein the guide rail (22) is mounted pivotably at one end on one of the portions (12, 16) and in its groove (52) receives a pin (48) connected to the other portion (12, 16), wherein there is provided a connecting link (24) slidable along the guide rail (22), with an approximately longitudinally extending groove (70) with a wider portion (72), the shape of which approximately corresponds to the wider portion (54) in the groove (52) of the guide rail (22), wherein the pin (48) engages in the groove (70) of the connecting link (24) and, on reaching one end (80, 82) of the groove of the connecting link (24), displaces the latter along the guide rail (22), and wherein in the open position of the hinged portion (12) the wider portion (72) in the groove (70) of the connecting link (24) overlaps the wider portion (54) in the groove (52) of the guide rail (22), characterised in that the wider portion (54) in the groove (52) of the guide rail (22) is arranged at a distance from the groove end which corresponds to the desired locking position, in that the pin (48) is connected in such a way to the respective portion (12, 16) that in the fully open position of the hinged portion (12) the pin (48) is at the groove end (80) opposite the wider portion (72) of the groove (70) of the connecting link (24), and in that in the closed position of the hinged portion (12) the pin (48) is at the groove end (82) located at the wider portion (72) of the groove (70) of the connecting link (24), wherein a base portion (68) of the connecting link (24) covers the wider portion (54) in the groove (52) of the guide rail (22).

2. Device according to claim 1, characterised in that between the hinged portion (12) and receiving portion (16) is arranged at least one power drive (20) which generates a pivot force, in such a way that in the locking position the pin (48) is biased by the pivot force towards a side surface (58) of the wider portion (54).

3. Device according to claim 2, characterised in that the pivot force of the power drive (20) is sufficient to pivot the hinged portion (12) into its maximum position and to hold it in this position reliably.

4. Device according to claim 2 or 3, characterised in that a pneumatic spring (20) of which the gas pressure cylinder (26) and piston rod (28) are pivotably connected to the hinged portion (12) and receiving portion (16) respectively serves as the power drive.

5. Device for locking a hinged portion pivotable about an axis, in particular a window or roof hatch of a vehicle which can be pivoted out into at least one position, wherein between the hinged portion (12) and a receiving portion (16) is arranged at least one guide rail (22) with an approximately longitudinally extending groove (52) which comprises at least one wider portion (54), wherein the guide rail (22) is mounted pivotably at one end on one of the portions (12, 16) and in its groove (52) receives a pin (48), wherein there is provided a connecting link (24) slidable along the guide rail (22), with an approximately longitudinally extending groove (70) with a wider portion (72), the shape of which approximately corresponds to the wider portion (54) in the groove (52) of the guide rail (22), wherein the pin (48) engages in the groove (70) of the connecting link (24) and, on reaching one end (80, 82) of the groove of the connecting link (24), displaces the latter along the guide rail (22), and wherein in the open position of the hinged portion (12) the wider portion (72) in the groove (70) of the connecting link (24) overlaps the wider portion (54) in the groove (52) of the guide rail (22), characterised in that the wider portion (54) in the groove (52) of the guide rail (22) is arranged at a distance from the groove end which corresponds to the desired locking position, in that the pin (48) is connected in such a way to the respective portion (12, 16) that in the fully open position of the hinged portion (12) the pin (48) is at the groove end (80) opposite the wider portion (72) of the groove (70) of the connecting link (24), and in that in the closed position of the hinged portion (12) the pin (48) is at the groove end (82) located at the wider portion (72) of the groove (70) of the connecting link (24), wherein a base portion (68) of the connecting link (24) covers the wider portion (54) in the groove (52) of the guide rail (22), in that furthermore between the hinged portion (12) and receiving portion (16) is arranged at least one power drive (20) which generates a pivot force, in such a way that in the locking position the pin (48) is biased by the pivot force towards a side surface (58) of the wider portion (54), in that furthermore a pneumatic spring (20) of which the gas pressure cylinder (26) and piston rod (28) are pivotably connected to the hinged portion (12) and receiving portion (16) respectively serves as the power drive, in that furthermore the free end of the piston rod (28) as well as the guide rail (22) are attached by a pivot bearing (40) to the receiving portion (16), in that furthermore the opposite end of the gas pressure cylinder (26) is pivotably attached to the hinged portion (12), and in that the gas pressure cylinder (26) carries a receptacle (46) to which the pin (48) is attached.

6. Device according to any of claims 1 to 5, characterised in that a spring (84) is provided, which engages the guide rail (22) in order to pivot the latter about its pivot bearing point (40) towards the side facing away from the wider portion (54, 72).

7. Device according to any of claims 1 to 6, characterised in that the wider portion (54) is receding on one side with respect to the longitudinal direction of the guide rail (22), so that a projecting heel (60) which catches the pin (48) is formed, and on its other side extends obliquely (56) into the groove (52).

8. Device according to claim 7, characterised in that the heel (60) is located on the side of the wider portion (54) facing away from the pivot bearing point (50) of the guide rail (22).

9. Device according to any of claims 1 to 8, characterised in that between the guide rail (22) and connecting link (24) there is frictional engagement which allows displacement only on overcoming frictional forces.

10. Device according to claim 9, characterised in that on the connecting link (24) are integrally formed spring straps (76, 78) which are essentially aligned along the guide rail (22) and applied resiliently thereto.

11. Roof hatch of a vehicle, in particular an agricultural vehicle or a construction vehicle, characterised in that it contains at least one device for locking according to any of claims 1 to 10, wherein the hinged portion is the roof hatch (12) and the receiving portion is the vehicle roof (10).

## Revendications

1. Dispositif pour bloquer une partie rabattable, apte à pivoter autour d'un axe, notamment une fenêtre ou une ouverture d'accès d'un véhicule, pouvant être rabattu dans au moins une position, dans lequel entre la partie rabattable (12) et une partie de réception (16) est disposé au moins un rail de guidage (22) qui possède une rainure approximativement longitudinale (52) possédant au moins une partie élargie (54), et dans lequel le rail de guidage (22) est monté de manière à pouvoir pivoter, au niveau de l'une de ses extrémités, sur l'une des parties (12,16) et reçoit, dans sa rainure (52), une tige raccordée à l'autre partie (12,16), et dans lequel il est prévu une coulisse (24), qui est déplaçable le long du rail de guidage (22) et comporte une rainure approximativement longitudinale (70) possédant une partie élargie (72), dont la forme correspond approximativement à la partie élargie (54) de la rainure (52) du rail de guidage (22), et dans lequel la tige (48) s'engage dans la rainure (70) de la coulisse (24) et, lorsqu'elle atteint une extrémité (80,82) de la rainure de la coulisse (24), déplace cette dernière le long du rail de guidage (22), et dans lequel, lorsque la partie rabattable (12) est dans la position ouverte, la partie élargie (72) de la rainure (70) de la coulisse (24) recouvre la partie élargie (54) de la rainure (52) du rail de guidage (22), caractérisé en ce que la partie élargie (54) de la rainure (52) du rail de guidage (22) est disposée à une distance de l'extrémité de la rainure, qui correspond à la position de blocage désirée, que la tige (48) est raccordée à la partie respective (12,16) de telle sorte que lorsque la partie rabattable (12) est dans la position totalement ouverte, la tige (48) est située au niveau de l'extrémité (80) de la rainure, à l'opposé de la partie élargie (72) de la rainure (70), et que lorsque la partie rabattable (12) est dans la position fermée, la tige (48) est située au niveau de l'extrémité (82) de la rainure, qui est située au voisinage de la partie élargie (72) de la rainure (70) de la coulisse (24), une partie de base (68) de la coulisse (24) recouvrant la partie élargie (54) de la rainure (52) du rail de guidage (22).

2. Dispositif selon la revendication 1, caractérisé en ce qu' au moins un dispositif d'entraînement (20) produisant une force de pivotement est disposé entre la partie rabattable (12) et la partie de réception (16) de telle sorte que dans la position de blocage, la tige (48) est repoussée sous l'effet de la force de pivotement, contre une surface latérale (58) de la partie élargie (54).

3. Dispositif selon la revendication 2, caractérisé en ce que la force de pivotement du dispositif d'entraînement (20) suffit pour faire pivoter la partie rabattable (12) dans sa position maximale et la maintenir de façon fiable dans cette position.

4. Dispositif selon la revendication 2 ou 3, caractérisé en ce que comme dispositif d'entraînement on utilise un ressort pneumatique (20), dont le cylindre (26) dans lequel règne la pression de gaz, et la tige de piston (28) sont réunis d'une manière articulée respectivement à la partie rabattable (12) et à la partie de réception (16).

5. Dispositif selon la revendication pour bloquer une partie rabattable, apte à pivoter autour d'un axe, notamment une fenêtre ou une ouverture d'accès d'un véhicule, pouvant être rabattu dans au moins une position, dans lequel entre la partie rabattable (12) et une partie de réception (16) est disposé au moins un rail de guidage (22) qui possède une rainure approximativement longitudinale (52) possédant au moins une partie élargie (54), et dans lequel le rail de guidage (22) est monté de manière à pouvoir pivoter, au niveau de l'une de ses extrémités, sur l'une des parties (12,16) et reçoit, dans sa rainure (52), une tige (48), et dans lequel il est prévu une coulisse (24), qui est déplaçable le long du rail de guidage (22) et comporte une rainure approximativement longitudinale (70) possédant une partie élargie (72), dont la forme correspond approximativement à la partie élargie (54) de la rainure (52) du rail de guidage (22), et dans lequel la tige (48) s'engage dans la rainure (70) de la coulisse (24) et, lorsqu'elle atteint une extrémité (80,82) de la rainure de la coulisse (24), déplace cette dernière le long du rail de guidage (22), et dans lequel, lorsque la partie rabattable (12) est dans la position ouverte, la partie élargie (72) de la rainure (70) de la coulisse (24) recouvre la partie élargie (54) de la rainure (52) du rail de guidage (22), caractérisé en ce que la partie élargie (54) de la rainure (52) du rail de guidage (22) est située à une distance de l'extrémité de la rainure, qui correspond à la position désirée de blocage, que la tige (48) est raccordée à la partie respective (12,16) de telle sorte que, lorsque la partie rabattable (12) est dans la position totalement ouverte, la tige (48) est située au niveau de l'extrémité (80) de la rainure, située à l'opposé de la partie élargie (72) de la rainure (70) de la coulisse (24), et que lorsque la partie rabattable (12) est dans la position fermée, la tige (48) est située au niveau de l'extrémité (82) de la rainure, qui est située à proximité de la partie élargie (72) de la rainure (70) de la coulisse (24), une partie de base (68) de la coulisse (24) recouvrant la partie élargie (54) de la rainure (52) du rail de guidage (22), qu'en outre au moins un dispositif d'entraînement (20) produisant une force de pivotement est disposé entre la partie rabattable (12) et la partie de réception (16) de telle sorte que, dans la position de blocage, la tige (48) est repoussée par la force de pivotement à l'encontre d'une surface latérale (58) de la partie élargie (54), qu'en outre on utilise comme dispositif d'entraînement appliquant une force un ressort pneumatique (20), dont le cylindre (26), dans lequel est appliquée la pression du gaz, et la tige de piston (28) sont raccordés d'une manière articulée respectivement à la partie rabattable (12) et à la partie de réception (16), qu'en outre l'extrémité libre de la tige de piston (28) ainsi que le rail de guidage (22) sont fixés sur la partie de réception par l'intermédiaire d'un palier pivotant (40), qu'en outre l'extrémité opposée du cylindre (26) recevant la pression du gaz est fixée de façon articulée à la partie rabattable (12), et que le cylindre (26), dans lequel est présente la pression du gaz, porte un dispositif de réception (46), auquel est fixée la tige (48).

6. Dispositif selon l'une des revendications 1 à 5, caractérisé en ce qu'il est prévu un ressort (84), qui attaque le rail de guidage (22), de manière à faire pivoter ce dernier autour de son palier pivotant (40) en direction du côté opposé à la partie élargie (54,72).

7. Dispositif selon l'une des revendications 1 à 6, caractérisé en ce que la partie élargie (54) est agencée de manière à être en retrait d'un côté par rapport à la direction longitudinale du rail de guidage (22), de manière à former un bec saillant (60), qui saisit la tige (48), tandis que sur son autre côté, il rejoint obliquement (56) la rainure (52).

8. Dispositif selon la revendication 7, caractérisé en ce que le bec (60) est situé sur le côté de la partie élargie (54), tournée à l'opposé du palier pivotant (5) du rail de guidage (22).

9. Dispositif selon l'une des revendications 1 à 8, caractérisé en ce que le rail de guidage (22) et la coulisse (24), il existe une liaison à friction, qui permet un déplacement uniquement lorsque les forces de frottement sont vaincues.

10. Dispositif selon la revendication 9, caractérisé en ce que sur la coulisse (24) sont formées des pattes élastiques (76,78), qui s'étendent sensiblement dans la direction longitudinale du rail de guidage (22) et s'appliquent élastiquement contre ce dernier.

11. Ouverture de toit de véhicule, notamment d'un véhicule agricole ou d'un engin de chantier, caractérisé en ce qu'il contient au moins un dispositif de blocage selon l'une des revendications 1 à 10, la partie rabattable constituant l'ouverture de toit (12) et la partie de réception constituant le toit (10) du véhicule.
